# EUROPÄISCHE PATENTSCHRIFT

(11) **EP 0 789 801 B1**
(45) Veröffentlichungstag und Bekanntmachung des Hinweises auf die Patenterteilung: **26.09.2001**
(21) Anmeldenummer: 96929220.0
(22) Anmeldetag: 07.08.1996
(51) Int. Cl.: E01C 19/28

(54) **VIBRATIONSWALZE MIT MINDESTENS EINER WALZENBANDAGE UND EINEM IN DIESER ANGEORDNETEN DOPPELWELLEN-SCHWINGUNGSERREGER**
VIBRATORY ROLLER WITH AT LEAST ONE TYRE HAVING A BUILT-IN TWIN-SHAFT VIBRATION GENERATOR
ROULEAU VIBRANT AVEC AU MOINS UNE GARNITURE ET UN GENERATEUR DE VIBRATIONS A DEUX ARBRES MONTE DANS CETTE GARNITURE

(30) Priorität: 08.08.1995 DE 19529115
(43) Veröffentlichungstag der Anmeldung: 20.08.1997
(73) Patentinhaber: WACKER-WERKE GMBH & CO. KG, 80809 München (DE)
(72) Erfinder: VURAL, Gülertan, D-56281 Emmelshausen (DE)
(74) Vertreter: Müller, Frithjof E., Dipl.-Ing.
(86) Internationale Anmeldenummer: EP9603499
(87) Internationale Veröffentlichungsnummer: WO9706308

(56) Entgegenhaltungen:
- EP-A- 0 530 546
- DE-A- 3 225 235

## Beschreibung

Die Erfindung bezieht sich auf eine Vibrationswalze gemäß dem Oberbegriff des Patentanspruchs 1.

Vibrationswalzen sind aus EP 0 530 546 A1 bekannt. Bei diesen bekannten Vibrationswalzen sind die beiden Unwuchtwellen des Doppelwellen-Schwingungserregers parallel zueinander auf entgegengesetzten Seiten der Fahrachse der jeweiligen Bandage symmetrisch zu dieser in einem gemeinsamen Erregergehäuse drehbar gelagert, das wiederum in dem gemeinsamen Träger in der jeweiligen Walzenbandage verschwenkbar gelagert ist. Eine der beiden Unwuchtwellen ist über Zahnräder drehbar von einem hydraulischen Antriebsmotor angetrieben und über Zahnräder mit der anderen Antriebswelle so gekoppelt, daß die beiden Unwuchtwellen stets mit untereinander gleicher Drehzahl gegensinnig in dem Erregergehäuse umlaufen. Die Fliehgewichte der beiden Unwuchtwellen haben untereinander gleiche Masse und gleichen Schwerpunktanstand, so daß die in den beiden Bandagen befindlichen Schwingungserreger jeweils eine gerichtete Schwingung erzeugen, die sich radial zur Fahrachse der betreffenden Bandage erstreckt und deren Richtung von der räumlichen Einstellung des Gehäuses der Unwuchtwellen abhängig ist.

Die Lösung gemäß EP 0 530 546 A1 ist vorteilhaft anwendbar in Verbindung mit Bodenarten, die sich am besten durch die Ausübung von Scherspannungen und Kombinationen von Scher- und Druckspannungen auf sie verdichten lassen, und sie eignet sich auch sehr gut zum wirtschaftlichen Verdichten relativ großer Schichtdicken. Außerdem kann einem durch Scher- und Druckspannungskombinationen verursachten Schlupf entgegengewirkt und die Traktion der Walze unterstützt werden.

Die Lösung gemäß EP 0 530 546 A1 ist aber auch mit Nachteilen behaftet:

In der Praxis dauert ein Fahrtrichtungswechsel, insbesondere auf bituminösem Material, ca. 10-15 Sekunden, so daß bei einer Fahrgeschwindigkeit von ca. 5 Km/h für den Abbremsvorgung und die anschließende Beschleunigung auf 5 Km/h in der Gegenrichtung eine Wegstrecke von 3,5 bis 5 Metern benötigt wird. Auf dieser Fahrstrecke werden die Erregergehäuse bezüglich der Vertikalebene spiegelbildlich verstellt. Dieser Verstellvorgang hat sich laufend verändernde Druck- und Schubspannungen auf den Boden zur Folge, wodurch eine inhomogene Verdichtung und unerwünschte Dellenbildung hervorgerufen werden. Um eine solche inhomogene Verdichtung und Dellenbildung in zulässigen Grenzen zu halten, müßte der Verstellvorgang innerhalb eines Bruchteils einer Sekunde erfolgen, was bei der bekannten Vibrationswalze praktisch nicht zu erreichen ist, weil der Schwingungserreger bezüglich der Schwenkachse ein sehr großes Trägheitsmoment (I= Σ mr²) aufweist, das durch das schwenkbare Erregergehäuse als solches und durch einen relativ großen Abstand der Unwuchtwellen von der mit der Bandagenfahrachse zusammenfallenden Schwenkachse des Erregergehäuses sowie durch die Lager- und Antriebseinheiten hervorgerufen wird. Zum verschwenken des Erregergehäuses wird ein Drehmoment M_{d} = I * ΔW/ Δt benötigt. Dieses Drehmoment wächst also proportional mit I und der Winkelbeschleunigung ΔW/Δt. Dies bedeutet, daß umso größere Drehmomente benötigt werden, je kürzer die Schwenkzeit angesetzt wird und je größer das Trägheitsmoment I des Erregersystems ist. Je größer die benötigten Drehmomente sind, desto komplizierter gestaltet sich aber wiederum der Regelprozess.

Hinzu kommt, daß schwenkbare, den kompletten Aufbau des Erregersystems enthaltende Erregergehäuse und die zusätzlichen Schwenklager einen hohen technischen Aufwand bedingen und kostspielig sind.

Ein weiterer Nachteil der bekannten Vibrationswalze gemäß EP 0 530 546 A1 ist ein ungünstiges Traktionsverhalten unter bestimmten Betriebsbedingungen:

Während des Verdichtungsvorgangs mit einer Vibrationswalze, die zwei hintereinander angeordnete, mit dem geschilderten Schwingungserreger ausgerüstete Walzenbandagen aufweist, hat die in Fahrtrichtung vordere Walzenbandage einen größeren Rollwiderstand als die hintere. Das für beiden Walzen vorgesehene, parallel geschaltete, hydraulische Fahrantriebssystem stellt sich auf die größeren benötigten Antriebsmomente ein. Für die hintere Walze ist das Antriebsmoment dann zu groß. Dadurch wird ein Schlüpfen der Walzen begünstigt. Eine möglicherweise vorgesehene Antischlupfregelung versucht den Schlupf durch unterschiedliche Einstellwinkel der Schwingungserreger in der vorderen und in der hinteren Bandage zu verhindern. Dies bedeutet aber, daß die beiden Walzenbandagen unterschiedliche Druck- und Schubspannungen auf den Boden ausüben, die sich wiederum während der Fahrt ständig ändern. Auch dadurch entsteht eine unerwünschte inhomogene Verdichtung. Diese inhomogene Verdichtung wird durch den Reibungskoeffizienten zwischen Walzenbandage und Boden, durch Änderungen des Rollwiderstandes und durch fehlerhaftes Fahrverhalten des Fahrers zusätzlich noch unkontrollierbarer.

Eine weitere bekannte Vibrationswalze (EP 053 598 A1) weist zwei parallel zur Walzenachse angeordnete Unwuchtwellen auf, die synchron mit gleichem Drehsinn umlaufen, aber um 180° in Bezug aufeinander phasenverschoben sind. Die Anordnung ist so getroffen, daß sich die von den Unwuchtwellen erzeugten Vertikalkräfte kompensieren während die entgegengesetzt gerichteten Horizontalkräfte ein Drehmoment auf die Walzenbandage um die Bandagendreh- bzw. fahrachse herum erzeugen. Dieses Drehmoment übt eine ihrer Größe nach nicht veränderbare Scherbelastung auf den Boden aus. Untersuchungen haben gezeigt, daß diese Lösung für die Verdichtung von dünnschichtigem, rolligem und bituminösem Material mit Vorteil anwendbar ist, und auch hinsichtlich der geforderten geringen Geräusch- und Schwingungsbelästigung für das Bedienungspersonal zu vorteilhaften Ergebnissen führt. Demgegenüber ist diese bekannte Vibrationswalze jedoch nicht wirtschaftlich einsetzbar generell bei größeren Schichtdicken und bei nicht rolligem Material, z.B. bei Mischböden, bindigen Böden und Felsen. Hinzu kommt, daß die bekannte Walze sehr schlupfgefährdet ist, was insbesondere bei Gefällen oder Steigungen zu Traktionsproblemen fhrt. Außerdem ist die bekannte Walze gemäß EP 053 598 A1 konstruktiv sehr aufwendig, weil die Unwuchtwellen weit entfernt von der Bandagenfahrachse gelagert werden müssen, damit sie das gewünschte Drehmoment erzeugen können.

In der den Oberbegriff von Anspruch 1 bildenden DE 32 25 235 A1 ist ein in einer Walze angeordneter Schwingungserreger beschrieben, der zwei konzentrisch zueinander angeordnete Unwuchtwellen aufweist, die gemeinsam mittels eines Hydraulikmotors angetrieben sind. Die eine Unwuchtwelle ist achsial translatorisch bewegbar und kann außer Eingriff mit einer Keilwellenkupplung gebracht werden, um sie relativ zu der anderen Unwuchtwelle in unterschiedlichen Drehpositionen einstellen zu können. Auf diese Weise ist es möglich, die Vibrationsamplituden zu vergrößern und zu verkleinern. Dieser bekannte Vibrationsmechanismus eignet sich für die Ausübung komplexer Spannungen auf passende Bodenarten, weil die angebotene kinetische Energie in Abhängigkeit von der Amplitudenverstellung in quadratischer Funktion vergrößert und verkleinert werden kann, doch haben solche amplitudenverstellbare Lösungen unter bestimmten Betriebsbedingungen auch wesentliche anwendungstechnische Nachteile. So ist es z.B. nicht möglich, kontrollierte Druck- und Scherspannungskombinationen für eine homogene und wirtschaftliche Verdichtung bei einigen Bodenarten zu erzeugen. Ferner ist eine Dosierung der angebotenen kinetischen Energie, die sich in quadratischer Funktion zur Amplitudenverstellung verändert, problematisch, weil bei fehlerhafter Einstellung des Angebots an kinetischer Energie mit steigendem Verdichtungsgrad unerwünschte Oberflächenlockerungen und bei bituminösem Material nicht erlaubte Materialzertrümmerungen herbeigeführt werden. Hinzu kommt, daß der vorstehend geschilderte bekannte Vibrationsmechanismus nicht die im Hinblick auf einen schonenden Einsatz des Verdichtungsgerätes und eine geringe Geräuschund Schwingungsbelästigung des Bedienungspersonals und seiner Umgebung zu stellenden Anforderungen erfüllt. Außerdem ist der bekannte Schwingungserreger kompliziert aufgebaut und störanfällig.

In der CH-B- 271 578 ist eine Vibrationsplatte mit einem auf die Bodenkontaktplatte aufgesetzten Schwingungserreger dargestellt und beschrieben, der zwei koaxial zueinander angeordnete, also um eine gemeinsame Rotationsachse umlaufende Unwuchtwellen aufweist, die mittels eines sie für gegensinnigen Umlauf mit synchroner Drehzahl dauernd koppelnden Differentialgetriebes in ihrer gegenseitigen Phasenlage verstellbar sind, so daß es möglich ist, die Wirkungsrichtung der von den Unwuchtwellen erzeugten gerichteten Schwingung bezüglich der Bodenkontaktplatte zu verstellen. Die Vibrationsplatte kann dadurch selbstfahrend im Vorlauf und im Rücklauf betrieben werden.

Die DE- 195 39 150 A1 zeigt und beschreibt in verschiedenen Ausführungsformen Vibrationsantriebe für Schwingmaschinen, die alle zueinander koaxiale Unwuchtwellen aufweisen. Die Vibrationsantriebe sind speziell für einen Einsatz bei Schwingsieben, Fördervorrichtungen und Rüttlern vorgesehen. Bei allen Ausführungsformen bis auf eine sind die Unwuchtwellen ohne die Möglichkeit einer Verstellung der gegenseitigen Phasenbeziehung während des Betriebes zwangsweise gegensinnig angetrieben. Bei dieser einen abweichenden Ausführungsform erfordert ein Antrieb mit gleicher Drehrichtung jedoch einen gesonderten Antrieb für jede Unwuchtwelle, was einen erheblichen technischen Aufwand bedingt.

Ausgehend von dem vorgenannten Stand der Technik liegt der Erfindung die Aufgabe zugrunde, eine universell anwendbare Vibrationswalze zu schaffen, die es je nach Einstellung ermöglicht,
- um die Bandagenfahrachse herum oszillierende Drehschwingungen zu erzeugen und damit auf den zu verdichtenden Boden überwiegend Scherspannungen auszuüben,
- an der Bandagenfahrachse eine gerichtete Kraft einzuleiten und den Kraftvektor beliebig in alle Richtungen einzustellen, um auf den zu verdichtenden Boden optimal kombinierbare Druck- und Scherspannungen ausüben zu können, oder
- eine an der Bandagenfahrachse eingeleitete und um diese rotierend wirkende sowie ihrer Größe nach veränderbare Zentrifugalkraft zu erzeugen, um auf den zu verdichtenden Boden komplexe Spannungen auszuüben.

Trotz dieser vielfältigen Einstellungsmöglichkeiten soll sich die erfindungsgemäße Vibrationswalze durch einen einfachen konstruktiven Aufbau, geringe Störanfälligkeit und lange Lebensdauer auszeichnen.

Die vorstehende Aufgabe wird durch die im Patentanspruch 1 genannten Merkmale gelöst.

Die erfindungsgemäße Vibrationswalze kann jeweils optimal an die verschiedenen Bedürfnisse des zu verdichtenden Bodens angepaßt werden, und zwar derart, daß die vorteilhaften Wirkungsweisen der verschiedenen bekannten Vibrationswalzen jeweils aufrechterhalten, deren Nachteile aber vermieden werden.

Ein besonderer Vorzug der erfindungsgemäßen Vibrationswalze besteht dabei auch darin, daß das Trägheitsmoment des Schwingungserregers bezüglich der Fahrachse der jeweiligen Bandage überaus gering, im Vergleich zu der Vibrationswalze gemäß EP 0 530 546 A1 z.B. praktisch mindestens um das Zehnfache kleiner, ist, so daß der Schwingungserreger in der Einstellung zum Einleiten einer gerichteten Vibrationskraft an der Bandagenfahrachse zur Veränderung der Richtung der gerichteten Schwingung eines weitaus geringeren Drehmoments als bei der bekannten Walze bedarf und demgemäß in wesentlich kürzerer Zeit in die neue Richtung verschwenkbar werden kann, so daß es möglich ist, Inhomogenitäten und Dellen im verdichteten Boden zu minimieren.

Mit dem erfindungsgemäßen Gerät ist für die verschiedenen Bodenarten und Schichtdicken durch eine aus der Vielzahl gebotener Möglichkeiten ausgewählte entsprechende Grundeinstellung des Schwingungserregungssystems und der dadurch erzeugten verschiedenen Schub- und Druckspannungskombinationen eine optimale Verdichtung erreichbar, und es können damit auch Schlupferscheinungen in einem zulässigen Bereich gehalten werden.

Die Unteransprüche 2 bis 18 betreffen bevorzugte Ausführungsformen der Vibrationswalze nach Patentanspruch 1.

Die Erfindung betrifft auch ein besonders vorteilhaftes Verfahren zum Betreiben der Vibrationswalze nach Patentanspruch 1. Dieses Verfahren ist Gegenstand der Patentansprüche 19 bis 22.

Die Erfindung wird nachstehend anhand der Zeichnung an einem Ausführungsbeispiel noch näher erläutert. In der Zeichnung zeigt:
- Fig. 1: eine Seitenansicht einer erfindungsgemäßen Vibrationswalze mit zwei Walzenbandagen,
- Fig. 2: einen axialen Querschnitt durch eine der beiden untereinander gleichen Walzenbandagen der Vibrationswalze gemäß Fig. 1,
- Fig. 3: eine Stirnansicht im Querschnitt entlang der Schnittlinie III-III in Fig. 2,
- Fig. 4: eine schematische Darstellung des in einer der möglichen Grundeinstellungen (Einstellung I) des Schwingungserregers in horizontaler Richtung wirkenden Kraftvektors,
- Fig. 5: eine schematische Darstellung des gegenüber Fig. 4 in vertikaler Richtung wirkenden Kraftvektors,
- Fig. 6: eine schematische Darstellung des unter einem Schwenkwinkel α gegenüber der Horizontalen geneigten Kraftvektors in der gleichen prinzipiellen Grundeinstellung wie in Fig. 4 und 5,
- Fig. 7: eine schematische Darstellung eines Regelkreises für die automatische Korrektur des Anstellwinkels α des Kraftvektors in der prinzipiellen Einstellung gemäß Fig, 4 bis Fig. 6, und
- Fig. 8a und 8b: schematische Darstellungen des in einer anderen möglichen Grundeinstellung (Einstellung II) des Schwingungserregers rotierenden Kraftvektors in verschiedenen gegenseitigen Phasenlagen der Unwuchtwellen und dementsprechend unterschiedlicher Größe der Zentrifugalkraft.

Die in Fig. 1 dargestellte Vibrationswalze weist zwei in Fahrtrichtung hintereinander angeordnete Walzenbandagen 1 und 2 auf. Auf der Walzenbandage 1 ist ein Rahmen 2a angeordnet, und auf der Walzenbandage 2 befindet sich ein Rahmen 2b mit Fahrerstand. Die Rahmen 2a und 2b sind zur Lenkbarkeit der Vibrationswalze über ein vertikales Schwenkpendellager 29 miteinander verbunden.

In beiden Walzenbandagen 1 und 2 ist jeweils ein Doppelwellen-Schwingungserreger S angeordnet, dessen Aufbau im einzelnen aus Fig. 2 ersichtlich ist.

Gemäß Fig. 2 befinden sich im Innern jeder Walzenbandage 1, 2 zwei koaxial zueinander angeordnete Unwuchtwellen 3 und 4, wobei die eine - innere - Unwuchtwelle 3 mit Hilfe von Wälzlagern 3b stirnseitig in der sie ummantelnden anderen - äußeren - Unwuchtwelle 4 drehbar gelagert ist.

Die äußere Unwuchtwelle 4 ist mit Hilfe von Wälzlagern 5,6 an ihren Enden jeweils in dem einen bzw. anderen von zwei in den Walzenbandagen 1 und 2 angeordneten, diese diagonal im gegenseitigen Abstand durchquerenden Trägern 1a und 1b drehbar in einer solchen Position gelagert, daß ihre Drehachse 28, die gleichzeitig die Drehachse der inneren Unwuchtwelle 3 darstellt, mit der Bandagen-Fahrachse zusammenfällt, um die sich die Walzenbandagen 1, 2 gegenüber dem Bandagenträger 23 bzw. 24 dreht, der an dem jeweiligen Walzenrahmen 2a bzw. 2b auf der einen bzw. anderen Seite der Bandagen 1 bzw. 2 befestigt ist und stirnseitig etwas in die Bandage hineinragt.

An dem für den Betrachter der Fig. 2 linken Ende weist die äußere Unwuchtwelle 4 ein zur Drehachse 28 koaxiales Kegelrad 14 auf. Die innere Unwuchtwelle 3 hat eine sich durch das linke stirnseitige Ende der äußeren Unwuchtwelle 4 und durch das an dieser befestigte Kegelrad 14 hindurch erstreckende Verlängerung 13a, auf der, dem Kegelrad 14 zugewendet, im axialen Abstand hiervon ein Kegelrad 11 befestigt ist, das beim Ausführungsbeispiel den gleichen Durchmesser und die gleiche Zähnezahl aufweist wie das Kegelrad 14 an der äußeren Unwuchtwelle 4. Die beiden Kegelräder 11 und 14 bilden zusammen mit zwei bezüglich der Verlängerung 3a diametral einander gegenüberliegend angeordneten, um eine die Rotationsachse 28 senkrecht schneidende Drehachse drehbaren, in sie eingreifenden Kegelrädern 12 und 13 ein Differentialgetriebe mit einem Steg 15, der als die Verlängerung 3a rundherum umgebendes, für den Betrachter der Fig. 1 auch nach links stirnseitig geschlossenes Gehäuse ausgeführt ist und nach links in einen rohrförmigen, stirnseitig nach links offenen Ansatz ausläuft, an dem endseitig ein Zahnrad 16 befestigt ist. Der Steg 15 bildet ein verschwenkbares Gehäuse, das mittels Wälzlagern in einem koaxial zur Fahrachse 28 an dem für den Betrachter der Fig. 2 linken Träger 1b befestigten, das Differentialgetriebe umgebenden Fahrlagergehäuse 17 drehbar gelagert ist.

Das Fahrlagergehäuse 17 weist auf der für den Betrachter der Fig. 2 linken Seite einen zur Fahrachse 28 konzentrischen Bund auf, mit dem es über ein Wälzlager 20 in einer Lagerplatte 21 gelagert ist, die über Puffer 22 an dem Bandagenträger 23 befestigt ist. Die mit dem Bandagenträger 23 eine undrehbare Einheit bildende Lagerplatte 21 trägt einen Antriebsmotor 9 mit zur Fahrachse 28 koaxialer Antriebswelle, die über eine im rohrförmigen Ansatz am Steg 15 des Differentialgetriebes untergebrachte Kupplung 10 mit der Verlängerung 3a der inneren Unwuchtwelle 3 verbunden ist.

Auf der für den Betrachter der Fig. 2 rechten Seite ist die Walzenbandage 1 bzw. 2 an dem dortigen Bandagenträger 24 über eine Lagerplatte 26 gelagert, die über Puffer 27 an dem die Bandage diagonal durchquerenden Träger 1a befestigt ist und koaxial zur Fahrachse 28 in einem in Fig. 2 im einzelnen nicht dargestellten Lager an dem Bandagenträger 24 gelagert ist. An dem Bandagenträger 24 ist ein Fahrantriebsmotor 25 befestigt, mit dem die Lagerplatte 26 gegenüber dem Bandagenträger 24 um die Fahrachse 28 in Drehung versetzbar ist.

Der vorstehend beschriebene Schwingungserreger S mit seinen an einem Ende über das Differentialgetriebe verbundenen Unwuchtwellen 3 und 4 ist in zwei unterschiedlichen Einstellungen des Differentialgetriebes bezüglich der benachbarten Vorrichtungsteile betreibbar.

In einer ersten, nachstehend als Einstellung I bezeichneten Grundeinstellung ist der gehäuseartige Steg 15 des Differentialgetriebes gegenüber der Trägerplatte 21 über das Zahnrad 16 fixiert, steht also mit dieser still, wobei jedoch seine Winkelstellung gegenüber der Lagerplatte 21 mit Hilfe eines in das Zahnrad 16 eingreifenden, von einem Motor 31 verstellbaren Zahnrads 30 (Fig. 3) gesteuert koaxial zur Fahrachse 28 veränderbar ist. Da der Steg 15 des Differentialgetriebes stillsteht, wird von der vom Motor 9 in Drehung versetzten inneren Unwuchtwelle 3 über die Kegelräder 11, 12, 13 und 14 die äußere Unwuchtwelle 4 im Gegensinn zur inneren Unwuchtwelle 3 mit gleicher Drehzahl angetrieben, so daß der Schwingungserreger S eine gerichtete Schwingung erzeugt, deren Vektor wegen der koaxialen Anordnung der Unwuchtwellen 3 und 4 die Fahrachse 28 senkrecht schneidet. Durch Verdrehen des Steges 15 gegenüber der Lagerplatte 21 mittels des Stellmotors 31 über die Zahnräder 30 und 16 (Fig. 3) ist die räumliche Phasenlage der Unwuchtwellen 3 und 4 und mit dieser die Wirkungsrichtung des Vektors der gerichteten Schwingung um 360° um die Fahrachse 28 herum veränderbar, wobei jedoch von dieser Verstellmöglichkeit nur im Rahmen eines vorbestimmten Winkelbereiches Gebrauch gemacht wird.

Die Fig. 4, 5 und 6 zeigen verschiedene unterschiedliche Einstellungen der räumlichen Phasenlage der Unwuchtwellen 3 und 4 in der prinzipiellen Grundeinstellung I und die zugehörige Wirkungsrichtung des Vektors F₂ der gerichteten Schwingung. Es ist ersichtlich, daß die räumliche Phasenlage der beiden Unwuchtwellen 3 und 4, d. h. der Schwenkwinkel α des Schwingungserregers S, so gewählt ist, daß bei der Phasenlage gemäß Fig. 4 sich die von den Unwuchten erzeugten Zentrifugalkräfte in horizontaler Richtung verstärken, in vertikaler Richtung hingegen kompensieren, bei der Phasenlage gemäß Fig. 5 die von den Unwuchten erzeugten Zentrifugalkräfte sich in vertikaler Richtung verstärken und in horizontaler Richtung kompensieren, und bei der Phasenlage gemäß Fig. 6 die von den Unwuchten erzeugten Zentrifugalkräfte sich in der vom Schwenkwinkel α des Schwingungserregers S definierten Richtung verstärken und senkrecht zu dieser Richtung kompensieren. Die von den Unwuchtwellen 3 und 4 ausgehenden Rüttelkräfte werden dabei jeweils über die Lager 5 und 6 und die Lagergehäuse 7 und 8 auf die Träger 1a und 1b und über diese auf den jeweiligen Mantel der Walzenbandagen 1 bzw. 2 übertragen.

Der Motor 9 ist vorzugsweise ein Hydraulikmotor.

Die Phasenverstellung mittels des Stellmotors 31 und der Zahnräder 30 und 16 kann von Hand gesteuert vorgenommen aber auch automatisch gesteuert durchgeführt werden.

Die Fig. 7 zeigt die Funktion eines Regelkreises zur automatischen Steuerung der Phasenlage der Unwuchtwellen 3 und 4 in solcher Weise, daß einem Schlupf der Walzenbandagen 1 und 2 auf dem zu verdichtenden Boden entgegengewirkt wird. Gemäß Fig. 7 ist in jeder Walzenbandage 1, 2 ein in der Zeichnung hinsichtlich seines Aufbaus und des Anbringungsortes nicht dargestellter Incremental-Geber 35, 36 angeordnet, der die Winkelbeschleunigung dω/dt = ξ(t) und die Winkelgeschwindigkeit ω(t) der Walzenbandagen 1 und 2 mißt. Wenn eine Walzenbandage dazu neigt, im Vergleich zu der nicht schlüpfenden Walzenbandage ihren Toleranzbereich hinsichtlich ξ(t) und ω(t) zu verlassen, werden die Differenzwerte Δξ und Δω durch ein in der Zeichnung ebenfalls nicht im einzelnen dargestelltes Vergleichselement 37 ermittelt. Liegen die Werte Δξ und Δω über einem vorgegebenen, mittels eines Sollwertgebers 40 voreinstellbaren Wert, so werden über einen Verstärker 38 die beiden Einstellmotoren 31₁ und 31₂ der Walzenbandagen 1 und 2 in solcher Weise aktiviert, daß die Winkelposition des Schwingungserregers S im Sinne einer Vergrößerung der Horizontalkomponente der resultierenden Zentrifugalkraft so lange verändert wird, bis der vom Vergleichselement 37 festegestellte Schlupf unter dem eingestellten Grenzwert liegt. Dieser neue Schwenkwinkelwert wird bei beiden Walzenbandagen 1 und 2 synchron eingestellt. Bei einem Fahrtrichtungswechsel wird der eingestellte oder einregulierte Schwenkwinkelwert der Zentrifugalkraft automatisch spiegelbildlich bezüglich der Vertikalen jeweils in Fahrtrichtung positioniert. Vorzugsweise wird die Positionierung wie folgt vorgenommen:

Wenn sich der Schwenkwinkel des Erregerkraftvektors im Bereich von 0° bis 45° befindet, verstellt er sich im Uhrzeigersinn spiegelbildlich, und wenn er sich im Bereich von 45° bis 90° befindet, verstellt er sich entgegen dem Uhrzeigersinn spiegelbildlich.

Zahlreiche Untersuchungen haben zu folgenden Ergebnissen und Erkenntnissen geführt:
- Für rollige und bituminöse Materialien werden überwiegend dynamische Scherspannungen mit einem mit steigender Schichtdicke steigenden Druckspannungsanteil benötigt.
- Bei schwer verdichtbaren Böden braucht man für eine optimale Verdichtung überwiegend dynamische Druckspannungen, wobei mit steigender Schichtdicke wachsende Druckspannungsanteile benötigt werden.
- Der resultierende Kraftvektor hat, je nach Einstellwinkel orientiert, eine horizontale, in Fahrtrichtung weisende Komponente, der zwei Funktionen zukommen, nämlich zum einen das Erzeugen der für die Verdichtung notwendigen Scherspannungen und zum anderen die Unterstützung der Traktion.
- Die andere, vertikale Kraftkomponente ist auf den Boden gerichtet und erzeugt die für die Verdichtung notwendigen Druckspannungen, wobei sie gleichzeitig die Reibungskraft zwischen Walzenbandage und Boden erhöht. Dies spielt wiederum eine wichtige Rolle für die Scherspannungsübertragung zu dem zu verdichtenden Boden.

Aus diesen Erkenntnissen heraus kann davon ausgegangen werden, daß zum Erreichen einer optimalen Verdichtung für rollige und bituminöse Materialien der Einstellwinkel α von 0° bis 45° variieren und mit wachsender Schichtdicke des Materials einen Wert von 45° erreichen sollte.

Um bei schwer verdichtbaren Böden eine optimale Verdichtung zu erreichen, sollte der Einstellwinkel α im Bereich von 45° bis 90° variieren und mit wachsender Schichtdicke des Materials einen Wert von 90° erreichen.

Auf zahlreichen Untersuchungsergebnissen basierende Erfahrungen belegen andererseits, daß
- erstens ein je nach Bodenart und Schichtdicke orientierter Grundwert des Einstellwinkels des Kraftvektors eine gewisse Reserve für eine Traktionsunterstützung und Reibungskrafterhöhung zwischen Walzenbandage und Boden berücksichtigen sollte, und
- zweitens eine nach jedem Verdichtungsübergang orientierte Reduzierung des Einstellwinkels in Abhängigkeit von der Bodenart und Schichtdicke eine homogene Verdichtung innerhalb dieser zu gewährleisten vermag. Es ist, wie vorstehend bereits erwähnt, zweckmäßig, die Anpassung der Schwenkwinkel des Kraftvektors in der Grundeinstellung I zu automatisieren, damit zum einen eine optimale Verdichtung erreicht und andererseits der Schlupf zwischen Walzenbandage und Boden auf ein nicht schädliches Minimum reduziert wird.

Ein hierfür an der Vibrationswalze installiertes vorprogrammiertes Kommandoinstrument kann es dem Fahrer ermöglichen, die Grundeinstellungen manuell vorzunehmen.

Wenn die anwendungsorientierte Grundeinstellung des Schwenkwinkels des Kraftvektors des Schwingungserregers S z.B. bei beiden Walzenbandagen einer Tandemwalze infolge des Rollwiderstandes und des Reibungskoeffizienten zwischen Walze und Boden insbesondere bei steigenden Gewichtsverteilungsunterschieden zwischen der in Fahrtrichtung vorderen ersten Walze und der zweiten Walze nicht ausreichen sollte, um die Rutschneigung der einen Walze zu eleminieren, dann wird vorzugsweise die vorstehend bereits erörterte einfache Regelung eingsetzt, wonach die vorprogrammierten Grundeinstellungen des Erregersystems korrigierend eingreifen, und zwar bei einer Tandemwalze bei beiden Walzenbandagen.

Gemäß der Erfindung sind die Unwuchtwellen 3 und 4 abweichend von der vorstehend geschilderten Grundeinstellung I auch in eine Grundeinstellung II einstellbar, in der sie sich gleichsinnig drehen und in der ihre relative Phasenlage zur Einstellung der Größe der resultierenden Zentrifugalkraft einstell- und fixierbar ist.

Auch in der Grundeinstellung II wird die Unwuchtwelle 3 mittels des Hydraulikmotors 9 über die zwischen diesem und ihr installierte Kupplung 10 angetrieben. Veränderungen und Fixierungen der Phasenlage der Unwuchtwelle 3 gegenüber der Unwuchtwelle 4 werden dabei wie folgt auf einfache Weise vorgenommen:

Die Unwuchtwelle 3 wird zunächst mittels des Hydraulikmotors 9 in ihrer augenblicklichen Position festgehalten und sodann der gehäuseartige Steg 15 des Differentialgetriebes manuell (zeichnerisch nicht dargestellt) oder mit einem Verstellmechanismus, z.B. dem in Fig. 3 zu sehenden, d.h. mit dem Hydraulikmotor 31 und dem Zahnradpaar 30, 16, im Bedarfsfalle in solcher Weise verstellt, bis die sich hierbei ändernde Phasenlage zwischen den Unwuchtwellen 3 und 4 einen gewünschten Wert erreicht hat. Dann wird die nunmehr voherrschende gegenseitige Phasenlage der Unwuchtwellen 3 und 4 fixiert, wofür lediglich zwischen der Abtriebswelle des Hydraulikmotors 9 und dem Steg 15 z.B. mittels einer schaltbaren Kupplung (zeichnerisch nicht dargestellt) eine starre Verbindung hergestellt und gleichzeitig die Verbindung zwischen den Zahnrädern 16 und 30 gelöst zu werden braucht. Dadurch bilden der gehäuseartige Steg 15, die Kegelräder 11, 12, 13 und 14 und die untereinander positionierten und fixierten Unwuchtwellen 3, 4 eine einzige, im gleichen Drehsinn umlaufende Vibrationseinheit und üben auf die Walzenbandage eine um Walzenfahrachse 28 rotierend wirkende Zentrifugalkräfte aus, deren Größe von der eingestellten gegenseitigen Phasenlage der Unwuchtwellen 3 und 4 abhängt. Diese Wirkungsweise ist schematisch in Fig. 8a und 8b für unterschiedliche Einstellungen der Phasenbeziehung der Unwuchtwellen 3 und 4 ersichtlich.

## Patentansprüche

1. Vibrationswalze mit mindestens einer Walzenbandage (1) und einem in dieser angeordneten Doppelwellen-Schwingungserreger (S), dessen durch einen gemeinsamen Antrieb (9) angetriebene Unwuchtwellen in einem in der Walzenbandage (1) befindlichen gemeinsamen Träger (1a, 1b) jeweils mit zur Fahrachse (28) der Walzenbandage (1) paralleler Drehachse drehbar gelagert sind, wobei
die Unwuchtwellen (3, 4) so ausgebildet und in Bezug aufeinander sowie bezüglich der Walzenbandage (1) in dem Träger (1a, 1b) angeordnet sind, dass die eine - äußere - Unwuchtwelle (4) die andere - innere - Unwuchtwelle (3) koaxial drehbar umgibt und die gemeinsame Drehachse der Unwuchtwellen (3, 4) mit der Fahrachse (28) der Walzenbandage (1) zusammenfällt, und
die Unwuchtwellen für einen Betriebszustand, genannt zweiter Betriebszustand, in dem sie die Walzenbandage mit einer Kreisschwingung beaufschlagen, so miteinander koppelbar sind, dass sie sich gleichsinnig drehen, wobei ihre relative Phasenlage zur Einstellung der Größe der resultierenden Zentrifugalkraft einstell- und fixierbar ist,
**dadurch gekennzeichnet, dass**
die Unwuchtwellen für einen anderen Betriebszustand, genannt erster Betriebszustand, in dem sie eine gerichtete Schwingung erzeugen, so miteinander koppelbar sind, dass sie sich gegenläufig drehen und der Winkel (α bzw. α + 180°), den die Richtungen maximaler resultierender Zentrifugalkraft mit der Fahrtrichtung der Walzenbandage (1) einschließen, beliebig einstell- und fixierbar ist.

2. Vibrationswalze nach Anspruch 1, **dadurch gekennzeichnet, daß** die Unwuchtwellen (3, 4) so in der Walzenbandage (1) gelagert sind, daß sie von deren Drehbewegung nicht beeinflußt werden.

3. Vibrationswalze nach Anspruch 1 oder 2, **dadurch gekennzeichnet, daß** als Träger zwei im axialen Abstand befindliche Stirnwände (1a, 1b) der Walzenbandage (1) dienen, in die Lagergehäuse (7, 8) mit ersten Wälzlagern (5, 6) zur Lagerung der äußeren Unwuchtwelle (4) eingebaut sind.

4. Vibrationswalze nach Anspruch 3, **dadurch gekennzeichnet, daß** die ersten Wälzlager (5, 6) zugleich als Fahrlager dienen, über die die Walzenbandage (1) am Fahrgestell (23, 24) der Vibrationswalze gelagert ist.

5. Vibrationswalze nach Anspruch 3 oder 4
**dadurch gekennzeichnet, daß** die innere Unwuchtwelle (3) in der äußeren Unwuchtwelle (4) mittels zweiter Wälzlager (3b) gelagert ist, die in die äußere Unwuchtwelle (4) in der Nähe der Lagergehäuse (7) eingebaut sind.

6. Vibrationswalze nach einem der vorhergehenden Ansprüche,
**dadurch gekennzeichnet, daß** im ersten Betriebszustand der Winkel (α bzw. α + 180°) zwischen dem Vektor der gerichteten Schwingung und der die Fahrachse (28) beinhaltenden, zum Boden parallelen Ebene über den ganzen Bereich von 360° veränderbar ist.

7. Vibrationswalze nach einem der vorhergehenden Ansprüche,
**dadurch gekennzeichnet, daß** für den zweiten Betriebszustand die Kopplung der Unwuchtwellen (3, 4) zu gleichsinnigem Umlauf und die Einstellung und Fixierung der relativen Phasenlage der Unwuchtwellen (3, 4) von Hand im Stillstand des Schwingungserregers oder automatisch vornehmbar sind.

8. Vibrationswalze nach einem der vorhergehenden Ansprüche,
**dadurch gekennzeichnet, daß** mindestens im zweiten Betriebszustand die Drehrichtung der Unwuchtwellen (3, 4) umkehrbar ist.

9. Vibrationswalze nach einem der vorhergehenden Ansprüche,
**dadurch gekennzeichnet, daß** für den ersten Betriebszustand die Kopplung der Unwuchtwellen (3, 4) zu gegensinnigem Umlauf und die Einstellung und Fixierung des Winkels (α bzw. α + 180°) zwischen dem Vektor der gerichteten Schwingung und der die Fahrachse (28) beinhaltenden, zum Boden parallelen Ebene von Hand im Stillstand des Schwingungserregers vornehmbar sind.

10. Vibrationswalze nach einem der Ansprüche 1 bis 8, **dadurch gekennzeichnet, daß** für den ersten Betriebszustand die Kopplung der Unwuchtwellen (3, 4) zu gegensinnigem Umlauf und die Einstellung und Fixierung des Winkels (α bzw. α + 180°) zwischen dem Vektor der gerichteten Schwingung und der die Fahrachse (28) beinhaltenden, zum Boden parallelen Ebene automatisch vornehmbar ist.

11. Vibrationswalze nach Anspruch 10, **dadurch gekennzeichnet, daß** die Unwuchtwellen (3, 4) endseitig mittels eines Differentialgetriebes (11-15) miteinander koppelbar sind, das zwei gegenläufige Zentralräder (11, 14) gleicher Zähnezahl aufweist, von denen das eine (11) drehfest und koaxial auf der inneren Unwuchtwelle (3) sitzt und das andere (14) drehfest und koaxial auf der äußeren Unwuchtwelle (4) angeordnet ist, und dessen Steg (15) zur Veränderung der relativen Phasenlage der Unwuchtwellen (3, 4) mittels eines Stelltriebs (30, 31, 16) um seine Drehachse (28) drehbar und in jeder eingestellten Winkelposition gegen den Bandagenträger (21, 22, 23, 24) der Vibrationswalze fixierbar ist.

12. Vibrationswalze nach Anspruch 11, **dadurch gekennzeichnet, daß** das Differentialgetriebe (11-15) als Kegelradgetriebe ausgeführt ist.

13. Vibrationswalze nach Anspruch 11 oder 12, **dadurch gekennzeichnet, daß** der Steg (15) ein das eine Ende (3a) der einen Unwuchtwelle (3) übergreifendes Schwenkgehäuse bildet, dessen eine Stirnseite dem Bandagenträger (21, 22, 23) zugewendet ist und ein zur Fahrachse (28) der Walzenbandage (1) koaxiales Stell-Zahnrad (16) trägt, das mit dem Ritzel (30) od. dgl. eines an dem Bandagenträger (21, 22, 23) befestigten Stellmotors (31) des Stelltriebs (30, 31, 16) kämmt.

14. Vibrationswalze nach einem der Ansprüche 11 bis 13, **dadurch gekennzeichnet, daß** zum Herbeiführen des zweiten Betriebszustandes der Steg (15) des Differentialgetriebes (11-15) mit einer (3) der Unwuchtwellen (3,4) koppelbar und der Eingriff zwischen dem Ritzel (30) des Stellmotors (31) und dem Zahnrad (16) aufhebbar ist.

15. Vibrationswalze nach einem der vorhergehenden Ansprüche 11 bis 14,
**dadurch gekennzeichnet, daß** der Steg (15) drehbar in einem Träger (17) gelagert ist, der an einer (1b) der Walzenstirnwände (1a, 1b) befestigt ist.

16. Vibrationswalze nach Anspruch 15, **dadurch gekennzeichnet, daß** der Träger (17) das Differentialgetriebe (11-15) als Schutzgehäuse umgibt.

17. Vibrationswalze nach einem der vorhergehenden Ansprüche, **gekennzeichnet durch** ein im ersten Betriebszustand wirksames Vergleichselement (37), das einerseits von einem Geber (35 oder 36) gelieferte, von einer nicht schlüpfenden Walzenbandage (1 oder 2) abgeleitete, deren Winkelgeschwindigkeit (ω₁ oder ω₂) und deren Winkelbeschleunigung (ξ₁ oder ξ₂) entsprechende Signale und andererseits von einem Geber (35 oder 36) gelieferte, von einer zum Schlüpfen neigenden Walzenbandage (1 oder 2) abgeleitete, deren Winkelgeschwindigkeit (ω₁ oder ω₂) und deren Winkelbeschleunigung (ξ₁ oder ξ₂) entsprechende Signale miteinander vergleicht und beim Überschreiten einer bestimmten Differenz (Δω und Δξ) dieser Signale ein Stellglied (31) aktiviert, welches wiederum den Winkel (α), den der Vektor der gerichteten Schwingung mit der die Fahrachse (28) beinhaltenden, zum Boden parallelen Ebene einschließt, entsprechend reduziert.

18. Vibrationswalze nach einem der vorhergehenden Ansprüche,
**dadurch gekennzeichnet, daß** die Unwuchtwellen (3, 4) gleiches Schwungmoment (m*r) haben.

19. Verfahren zum Betreiben der Vibrationswalze nach einem der vorhergehenden Ansprüche, **dadurch gekennzeichnet, daß** im ersten Betriebszustand der Winkel (α), den der Vektor der gerichteten Schwingung mit der die Fahrachse (28) beinhaltenden, zum Boden parallelen Ebene einschließt, so eingestellt wird, daß er bei rolligem oder bituminösem Boden 0° bis 45° und bei schwer verdichtbarem Boden 45° bis 90° beträgt.

20. Verfahren nach Anspruch 19, **dadurch gekennzeichnet, daß** der Winkel (α), den der Vektor der gerichteten Schwingung mit der die Fahrachse (28) beinhaltenden, zum Boden parallelen Ebene einschließt, in Abhängigkeit von der Dicke der zu verdichtenden Bodenschicht programmgesteuert eingestellt wird.

21. Verfahren nach Anspruch 19 oder 20, **dadurch gekennzeichnet, daß** bei Fahrtrichtungswechsel der Vektor der gerichteten Schwingung automatisch spiegelbildlich zu der die Fahrachse (28) beinhaltenden, zum Boden parallelen Ebene verändert wird.

22. Verfahren nach Anspruch 20 oder 21, **dadurch gekennzeichnet, daß** der Winkel (α), den der Vektor der gerichteten Schwingung mit der die Fahrachse (28) beinhaltenden, zum Boden parallelen Ebene einschließt, mit jedem Übergang der Vibrationswalze über den zu verdichtenden Boden programmgesteuert reduziert wird.

## Claims

1. Vibratory roller with at least one tyre (1) and a double-shaft vibration generator (S) disposed therein, the unbalanced shafts of which vibration generator, which are driven by a common drive (9), are rotatably mounted in a common carrier (1a, 1b) located in the tyre (1) and each have an axis of rotation parallel to the axis of travel (28) of the tyre (1), wherein
the unbalanced shafts (3, 4) are formed and disposed with respect to each other and with respect to the tyre (1) in the carrier (1a, 1b) in such a way that the one - outer-unbalanced shaft (4) surrounds the other - inner - unbalanced shaft (3) in a coaxially rotatable manner and the said common axis of rotation of the unbalanced shafts (3, 4) coincides with the axis of travel (28) of the tyre (1), and
the unbalanced shafts for one operating state, designated second operating state, in which they act upon the tyre with a circular vibration, can be coupled to each other in such a way that they rotate in the same direction, wherein their relative phase position can be adjusted and fixed to set the magnitude of the resulting centrifugal force,
**characterised in that**
the unbalanced shafts for another operating state, designated first operating state, in which they produce a directional vibration, can be coupled to each other in such a way that they rotate in opposite directions and the angle (α or α + 180°) which the directions of maximum resulting centrifugal force form with the direction of travel of the tyre (1) can be adjusted and fixed as desired.

2. Vibratory roller according to claim 1, **characterised in that** the unbalanced shafts (3, 4) are mounted in the tyre (1) in such a way that they are not influenced by the rotational movement thereof

3. Vibratory roller according to claim 1 or 2, **characterised in that** the carrier is formed by two axially-spaced end-face walls (1a, 1b) of the tyre (1) which is provided with bearing housings (7, 8) having first roller bearings (5, 6) for mounting the outer unbalanced shaft (4).

4. Vibratory roller according to claim 3, **characterised in that** the first roller bearings (5, 6) simultaneously serve as travel bearings by means of which the tyre (1) is mounted on the chassis (23, 24) of the vibratory roller.

5. Vibratory roller according to claim 3 or 4, **characterised in that** the inner unbalanced shaft (3) is mounted in the outer unbalanced shaft (4) by means of second roller bearings (3b) which are installed into the outer unbalanced shaft (4) in the proximity of the bearing housings (7).

6. Vibratory roller according to any one of the preceding claims **characterised in that** in the first operating state the angle (α or α + 180°) between the vector of the directional vibration and the plane which is parallel to the ground and contains the travel axis (28) can be changed throughout the entire range of 360°.

7. Vibratory roller according to any one of the preceding claims, **characterised in that** for the second operating state the coupling of the unbalanced shafts (3, 4) for rotation in the same direction and the adjusting and fixing of the relative phase position of the unbalanced shafts (3, 4) can be carried out manually when the vibration generator is at a standstill or can be carried out automatically.

8. Vibratory roller according to any one of the preceding claims, **characterised in that** at least in the second operating state, the direction of rotation of the unbalanced shafts (3, 4) can be reversed.

9. Vibratory roller according to any one of the preceding claims, **characterised in that** for the first operating state the coupling of the unbalanced shafts (3, 4) for rotation in opposite directions and the adjusting and fixing of the angle (α or α + 180°) between the vector of the directional vibration and the plane which is parallel to the ground and contains the travel axis (28) can be carried out manually when the vibration generator is at a standstill.

10. Vibratory roller according to any one of claims 1 to 8, **characterised in that** for the first operating state the coupling of the unbalanced shafts (3, 4) for rotation in opposite directions and the adjusting and fixing of the angle (α or α + 180°) between the vector of the directional vibration and the plane which is parallel to the ground and contains the travel axis (28) can be carried out automatically.

11. Vibratory roller according to claim 10, **characterised in that** the unbalanced shafts (3, 4) can be coupled to each other at the ends by means of a differential mechanism (11-15) which comprises two oppositely-rotating central wheels (11, 14) having the same number of teeth, of which one (11) is located in a rotationally fixed and coaxial manner on the inner unbalanced shaft (3), and the other (14) is disposed in a rotationally fixed and coaxial manner on the outer unbalanced shaft (4), and of which the cross-piece (15) for changing the relative phase position of the unbalanced shafts (3, 4) can be rotated about its axis of rotation (28) by an adjusting drive (30, 31, 16) and can be fixed in each adjusted angular position against the tyre carrier (21, 22, 23, 24) of the vibratory roller.

12. Vibratory roller according to claim 11, **characterised in that** the differential mechanism (11-15) is formed as a conical wheel mechanism.

13. Vibratory roller according to claim 11 or 12, **characterised in that** the cross-piece (15) forms a pivot housing which engages over one end (3a) of one unbalanced shaft (3), one end-face side of which pivot housing faces the tyre carrier (21, 22, 23) and carries an adjusting toothed wheel (16) coaxial to the travel axis (28) of the tyre (1), which adjusting toothed wheel meshes with the pinion (30) or the like of a servomotor (31) of the adjusting mechanism (30, 31, 16), which servomotor is attached to the tyre carrier (21, 22, 23).

14. Vibratory roller according to any one of claims 11 to 13, **characterised in that** in order to bring about the second operating state the cross-piece (15) of the differential mechanism (11-15) can be coupled to one (3) of the unbalanced shafts (3, 4) and the engagement between the pinion (30) of the servomotor (31) and the toothed wheel (16) can be discontinued.

15. Vibratory roller according to any one of the preceding claims 11 to 14, **characterised in that** the cross-piece (15) is rotatably mounted in a carrier (17) which is attached to one (1b) of the roller end-face walls (1a, 1b).

16. Vibratory roller according to claim 15, **characterised in that** the carrier (17) surrounds the differential mechanism (11-15) as a protective housing.

17. Vibratory roller according to any one of the preceding claims, **characterised by** a comparator element (37) which is effective in the first operating state and compares with each other, on the one hand, signals which are output by a transmitting device (35 or 36), are derived from an non-slip tyre (1 or 2) and correspond to the angular velocity (ω₁ or ω₂) thereof and the angular acceleration (ξ₁ or ξ₂) thereof, and, on the other hand, signals which are output by a transmitting device (35 or 36), are derived from a tyre (1 or 2) with a tendency to slip and correspond to the angular velocity (ω₁ or ω₂) thereof and the angular acceleration (ξ₁ or ξ₂) thereof and, when a predetermined difference (Δω and Δξ) for these signals is exceeded, activates an adjusting member (31) which in turn correspondingly reduces the angle (α) which the vector of the directional vibration forms with the plane which is parallel to the ground and contains the travel axis (28).

18. Vibratory roller according to any one of the preceding claims, **characterised in that** the unbalanced shafts (3, 4) have the same moment of inertia (m*r).

19. Method of operating the vibratory roller according to any one of the preceding claims,
**characterised in that** in the first operating state the angle (α) which the vector of the directional vibration forms with the plane which is parallel to the ground and contains the travel axis (28) is set in such a manner that it amounts to 0° to 45° in the case of loose or bituminous ground and 45° to 90° in the case of ground which is difficult to compact.

20. Method according to claim 19, **characterised in that** the angle (α) which the vector of the directional vibration forms with the plane which is parallel to the ground and contains the travel axis (28) is set in a programme-controlled manner in dependence upon the thickness of the ground layer to be compacted.

21. Method according to claim 19 or 20, **characterised in that** in the case of a change in the direction of travel the vector of the directional vibration is changed automatically in a mirror-image manner with respect to the plane which is parallel to the ground and contains the travel axis (28).

22. Method according to claim 20 or 21, **characterised in that** the angle (a) which the vector of the directional vibration forms with the plane which is parallel to the ground and contains the travel axis (28) is reduced in a programme-controlled manner with each passage of the vibratory roller over the ground to be compacted.

## Revendications

1. Rouleau vibrant comportant au moins un bandage (1) et un générateur de vibrations (S) à double arbre disposé dans ce bandage, dont les arbres à balourd, entraînés par un dispositif d'entraînement (9) commun, sont montés tournants dans un support (1a, 1b) commun, qui se trouve dans le bandage (1) du rouleau, avec chacun un axe de rotation parallèle à l'axe de roulement (28) du bandage (1) du rouleau,
dans lequel
les arbres à balourd (3, 4) sont conçus et disposés dans le support (1a, 1b), l'un par rapport à l'autre, ainsi que par rapport au bandage (1), de manière qu'un arbre à balourd (4)- extérieur - entoure coaxialement en rotation l'autre arbre à balourd (3)-intérieur - et de manière que l'axe de rotation commun des arbres à balourd (3, 4) coïncide avec l'axe de roulement (28) du bandage (1) du rouleau, et
les arbres à balourd peuvent être accouplés entre eux pour un état de fonctionnement, dit deuxième état de fonctionnement, dans lequel ils impriment au bandage du rouleau une vibration circulaire, de manière à tourner dans le même sens, leur position de phase relative pouvant être réglée et fixée en vue du réglage de la grandeur de la force centrifuge résultante,
**caractérisé en ce que**
les arbres à balourd peuvent être accouplés entre eux pour un autre état de fonctionnement, dit premier état de fonctionnement, dans lequel ils produisent une vibration dirigée, de manière à tourner en sens contraire et de manière que l'angle (α ou α + 180°) que les directions de la force centrifuge maximale résultante forment avec le sens de roulement du bandage (1) du rouleau, puisse être réglé et fixé dans une mesure quelconque.

2. Rouleau vibrant selon la revendication 1, **caractérisé en ce que** les arbres à balourd (3, 4) sont montés dans le bandage (1) du rouleau, de manière à ne pas influencer son mouvement de rotation.

3. Rouleau vibrant selon la revendication 1 ou 2, **caractérisé en ce que** deux parois frontales (1a, 1b) du bandage (1), situées à distance axiale, et dans lesquelles sont intégrés des boîtiers de palier (7, 8) avec des premiers roulements (5, 6) destinés à supporter l'arbre à balourd extérieur (4), servent de support.

4. Rouleau vibrant selon la revendication 3, **caractérisé en ce que** les premiers roulements (5, 6) servent en même temps de paliers de roulement par lesquels le bandage (1) est monté sur le train de roulement (23, 24) du rouleau vibrant.

5. Rouleau vibrant selon la revendication 3 ou 4, **caractérisé en ce que** l'arbre à balourd intérieur (3) est monté dans l'arbre à balourd extérieur (4), au moyen de deuxièmes roulements (3b), qui sont intégrés dans l'arbre à balourd extérieur (4), à proximité du boîtier de palier (7).

6. Rouleau vibrant selon l'une des revendications précédentes, **caractérisé en ce que** dans le premier état de fonctionnement, l'angle (α ou α + 180°) peut varier sur toute la plage de 360°, entre le vecteur de la vibration orientée et le plan parallèle au sol, qui contient l'axe de roulement (28).

7. Rouleau vibrant selon l'une des revendications précédentes, **caractérisé en ce que** pour le deuxième état de fonctionnement, il est possible de procéder à la main, à l'arrêt du générateur de vibrations ou automatiquement à l'accouplement des arbres à balourd (3, 4) pour la rotation dans le même sens, et au réglage ainsi qu'à la fixation de la position de phase relative des arbres à balourd (3, 4).

8. Rouleau vibrant selon l'une des revendications précédentes, **caractérisé en ce qu'**au moins dans le deuxième état de fonctionnement, le sens de rotation des arbres à balourd (3, 4) peut être inversé.

9. Rouleau vibrant selon l'une des revendications précédentes, **caractérisé en ce que** pour le premier état de fonctionnement, il est possible de procéder à la main à l'arrêt du générateur de vibrations, à l'accouplement des arbres à balourd (3, 4) pour la rotation en sens contraire et au réglage ainsi qu'à la fixation de l'angle (α ou α + 180°) entre le vecteur de la vibration orientée et le plan parallèle au sol, qui contient l'axe de roulement (28).

10. Rouleau vibrant selon l'une des revendications 1 à 8, **caractérisé en ce que** pour le premier état de fonctionnement, il est possible de procéder automatiquement, à l'accouplement des arbres à balourd (3, 4) pour la rotation en sens contraire et au réglage ainsi qu'à la fixation de l'angle (α ou α + 180°) entre le vecteur de la vibration orientée et le plan parallèle au sol, qui contient l'axe de roulement (28).

11. Rouleau vibrant selon la revendication 10, **caractérisé en ce que** les arbres à balourd (3, 4) peuvent être accouplés entre eux à leurs extrémités au moyen d'un différentiel (11 à 15), qui comporte deux roues centrales (11, 14) tournant en sens contraire et présentant un même nombre de dents, dont une (11) est calée solidairement en rotation et coaxialement sur l'arbre à balourd intérieur (3), et l'autre (14) est disposée solidairement en rotation et coaxialement sur l'arbre à balourd extérieur (4), et dont on peut faire tourner autour de son axe de rotation (28) la traverse (15), au moyen d'un mécanisme de positionnement (30, 31, 16), pour faire varier la position de phase relative des arbres à balourd (3, 4), et on peut la fixer dans toute position angulaire réglée par rapport aux supports (21, 22, 23, 24) du bandage du rouleau vibrant.

12. Rouleau vibrant selon la revendication 11, **caractérisé en ce que** le différentiel (11 à 15) est réalisé en tant qu'engrenage à roues coniques.

13. Rouleau vibrant selon la revendication 11 ou 12, **caractérisé en ce que** la traverse (15) forme un boîtier de pivotement qui passe sur une extrémité (3a) d'un arbre à balourd (3), et dont une face frontale est tournée vers le support (21, 22, 23) du bandage et qui supporte une roue dentée de réglage (16) coaxiale à l'axe de roulement (28) du bandage (1), laquelle engrène avec le pignon (30) ou similaire d'un servomoteur (31), fixé sur le support de bandage (21, 22, 23), du mécanisme de positionnement (30, 31, 16).

14. Rouleau vibrant selon l'une des revendications 11 à 13, **caractérisé en ce que** pour provoquer le deuxième état de fonctionnement, la traverse (15) du différentiel (11 à 15) peut être accouplée à l'un (3) des arbres à balourd (3, 4) et l'engagement entre le pignon (30) du servomoteur (31) et la roue dentée (16) peut être supprimé.

15. Rouleau vibrant selon l'une des revendications 11 à 14 précédentes, **caractérisé en ce que** la traverse (15) est montée de manière à pouvoir tourner dans un support (17) qui est fixé à l'une (1b) des parois frontales (1a, 1b) du rouleau.

16. Rouleau vibrant selon la revendication 15, **caractérisé en ce que** le support (17) entoure le différentiel (11 à 15) en tant que boîtier de protection.

17. Rouleau vibrant selon l'une des revendications précédentes, **caractérisé par** un élément comparateur (37), actif dans le premier état de fonctionnement, qui compare entre eux, d'une part des signaux fournis par un transmetteur (35 ou 37), dérivés d'un bandage (1 ou 2) non glissant, correspondant à sa vitesse angulaire (ω₁, ω₂), et à son accélération angulaire (ξ₁ ou ξ₂), et d'autre part des signaux fournis par un transmetteur (35 ou 36), dérivés d'un bandage (1 ou 2) tendant au glissement, correspondant à sa vitesse angulaire (ω₁, ω₂), et à son accélération angulaire (ξ₁ ou ξ₂), et en cas de dépassement d'une différence déterminée (Δω et Δξ) de ces signaux, active un organe de réglage (31) qui à son tour réduit en conséquence l'angle a que le vecteur de la vibration dirigée forme avec le plan parallèle au sol, qui contient l'axe de roulement (28).

18. Rouleau vibrant selon l'une des revendications précédentes, **caractérisé en ce que** les arbres à balourd (3, 4) ont le même moment d'inertie (m*r).

19. Procédé de conduite du rouleau vibrant selon l'une des revendications précédentes, **caractérisé en ce que** dans le premier état de fonctionnement, l'angle (α) que le vecteur de la vibration dirigée forme avec le plan parallèle au sol, qui contient l'axe de roulement (28), est réglé sur 0° à 45° pour un sol non cohérent ou bitumineux, et sur 45° à 90° pour un sol difficilement compactable.

20. Procédé selon la revendication 19, **caractérisé en ce** l'angle (α) **que** le vecteur de la vibration dirigée forme avec le plan parallèle au sol, qui contient l'axe de roulement (28), est réglé de manière programmée en fonction de l'épaisseur de la couche de sol à compacter.

21. Procédé selon la revendication 19 ou 20, **caractérisé en ce que** dans le cas d'un changement de sens de marche, le vecteur de la vibration dirigée est modifié automatiquement dans une symétrie en miroir par rapport au plan parallèle au sol qui contient l'axe de roulement (28).

22. Procédé selon la revendication 20 ou 21, **caractérisé en ce** l'angle (α) **que** le vecteur de la vibration dirigée forme avec le plan parallèle au sol, qui contient l'axe de roulement (28), est réduit de manière programmée chaque fois que le rouleau vibrant passe sur le sol à compacter.
